# EUROPÄISCHE PATENTSCHRIFT

(11) **EP 0 603 465 B1**
(45) Veröffentlichungstag und Bekanntmachung des Hinweises auf die Patenterteilung: **21.04.1999**
(21) Anmeldenummer: 93114019.8
(22) Anmeldetag: 02.09.1993
(51) Int. Cl.: G09F 9/35, G09F 19/18

(54) **Verfahren und Anordnung zur optischen Darstellung von Informationen**
Method and device for optical presentation of information
Procédure et disposition pour la représentation optique d'informations

(30) Priorität: 23.12.1992 DE 4244448
(43) Veröffentlichungstag der Anmeldung: 29.06.1994
(73) Patentinhaber: MAN Systemelektronik GmbH, 85757 Karlsfeld (DE)
(72) Erfinder: Brauer, Bernd, Dr., D-12207 Berlin (DE); Schlüter, Michael, Dipl.-Ing., D-12277 Berlin (DE)
(74) Vertreter: Grape, Knut, Dipl.-Ing.

(56) Entgegenhaltungen:
- EP-A- 0 349 404
- DE-A- 2 924 101
- FR-A- 2 607 301
- PATENT ABSTRACTS OF JAPAN vol. 15, no. 261 (E-1085) 3. Juli 1991 & JP-A-03 085 879 (SEIKO EPSON CORP.) 11. April 1991
- PATENT ABSTRACTS OF JAPAN vol. 15, no. 140 (P-1188) 9. April 1991 & JP-A-03 017 615 (SEIKO INSTR. INC.) 25. Januar 1991

## Beschreibung

Die Erfindung betrifft ein Verfahren zur optischen Darstellung von Informationen nach Anspruch 1 und eine Anordnung zur optischen Darstellung gemäß Oberbegriff des Anspruchs 5.

Die FR-A-2 607 301 stellt eine Anordnung zur optischen Darstellung von Informationen auf einer transparenten Projektionsfläche in Durchlichtprojektion mit mehreren Projektionsmodulen vor, wobei von jedem Projektionsmodul eine Schattenprojektion eines Bildteiles auf der Projektionsfläche erzeugbar ist und wobei die Schattenprojektionen der Bildteile auf der Projektionsfläche zu einem reellen Gesamtbild aneinanderfügbar sind. Insoweit ist aus der FR-A-2 607 301 auch ein Verfahren zur optischen Darstellung von Informationen auf einer transparenten Projektionsfläche in Durchlichtprojektion mit mehreren Projektionsmodulen ableitbar. Dabei wird von jedem Projektionsmodul eine Schattenprojektion eines Bildteiles auf der Projektionsfläche erzeugt. Außerdem werden dabei die Schattenprojektionen der Bildteile auf der Projektionsfläche zu einem reellen Gesamtbild aneinandergefügt. Von Nachteil hat sich bei dieser Anordnung allerdings deren konstruktive Ausgestaltung insgesamt und damit zusammenhängend das Verfahren erwiesen.

Einerseits ist diese Anordnung an sich bereits aufgrund der vielen einzelnen Bauteile in ihrer Bauweise verhältnismäßig aufwendig, wenig kompakt und damit auch sehr störanfällig. So umfaßt diese Vorrichtung neben der Lichtquelle, dem Lichtwellenleiter, dem Lichtventil in Form einer Flüssigkristallzelle und der transparenten Projektionsfläche unter anderem einen Kondensor, um ein paralleles Lichtbündel auf das Lichtventil zu richten, ein Objektiv, um das Realbild zu bilden, eine Feld-bzw. Kollektivlinse, um die Divergenz auf einen Wert in der Größenordnung von typischerweise 1 bis 3° zu reduzieren und gegebenenfalls noch zusätzlich einige Spiegel, um die Baulänge des Projektionsmodules zu verkürzen. Aufgrund dieser Vielzahl von einzelnen Bauteilen stellt diese Anordnung zudem eine sehr kostenintensive Lösung hinsichtlich der Herstellung, Wartung und Reparatur der gesamten Anordnung dar.

Andererseits basiert diese Einrichtung auf einem optischen Funktionsprinzip, das verhältnismäßig kompliziert ist und bei der großflächigen Darstellung von Informationen nicht ohne weiteres ein helles, kontrastreiches und zugleich homogenes Bild gewährleistet. So wird das aus der Lichtquelle über den Lichtwellenleiter zugeführte Licht in dem Kondensor zunächst zu einem parallelen Lichtbündel formiert. Das parallele Lichtbündel aus dem Kondensor wird sodann durch das Lichtventil hindurchgeführt und an das Objektiv weitergeleitet, welches selbst das Realbild bildet. Das erzeugte Realbild wird schließlich durch die Feld-bzw. Kollektivlinse auf den Bildschirm geworfen. Obschon die Divergenz auf einen Wert in der Größenordnung von 1 bis 3° mittels der zusätzlichen Feld- bzw. Kollektivlinse reduziert werden soll, ist dennoch eine Divergenz vorhanden. Allerdings soll es dank dieser geringfügigen verbleibenden Divergenz möglich sein, den notwendigen Platz für Trageinrichtungen der Feld- bzw. Kollektivlinse zu reservieren, ohne daß damit insoweit Lücken zwischen benachbarten Teilen des Bildes vorhanden sein sollen. Dieses verwendete Funktionsprinzip und die daraus resultierende Homogenität eines Gesamtbildes von Informationen hängt somit wesentlich von der Anordnung der vielen einzelnen Bauteile eines Projektionsmodules und derjenigen benachbarter Projektionsmodule ab, ist mithin in deren Herstellung, Montage und Reparatur ausgesprochen aufwendig.

Aus der JP-A-3 085 879 ist des weiteren eine Anordnung bekannt, um die Einstellungskosten einer optischen Projektionseinheit bei der Positionierung zu vermindern. Dabei werden benachbarte Bildteile unter einer Vielzahl von Bildteilen durch jede optische Projektionseinheit projiziert, während sie teilweise überlappt sind. Die überlappten Bildteile werden elektrisch eingestellt, derart, daß die Summe der Helligkeit in bezug auf das Licht von benachbarten Projektionseinheiten konstant und die spezifische Durchlässigkeit einer Flüssigkristall-Lichteinrichtung des Bildteiles schrittweise im vollständigen Weißpegel variiert wird. Diese Anordnung umfaßt ebenfalls eine Vielzahl von einzelnen Bauteilen. Zudem erfolgt eine Korrektur von Überlappungen benachbarter Bildteile mittels einer elektrischen Einstellung.

Die JP-A-3 017 615, die DE-A-29 24 101 und die EP-A-0 349 404, zeigen ganz allgemein optische Anordnungen, die jeweils ein Lichtventil in Form einer Flüssigkristallzelle umfassen, um eine vergrößerte Darstellung von Informationen auf entsprechenden Projektionsflächen abzubilden.

Der Erfindung liegt nun die Aufgabe zugrunde, ein Verfahren und eine Anordnung zur optischen Darstellung von Informationen zur Verfügung zu stellen, das bzw. die einfach, kompakt und störunanfällig sowie kostengünstig ist und für den Betrachter auch bei einer großflächigen Darstellung von Informationen ein helles, kontrastreiches und zugleich homogenes Bild bereitstellt.

Diese Aufgabe wird auf überraschend einfache Weise durch die Merkmale des Anspruchs 1 in verfahrenstechnischer Hinsicht und des Anspruchs 5 in vorrichtungstechnischer Hinsicht gelöst.

Durch die erfindungsgemäße Ausgestaltung mit wenigen einzelnen Bauteilen läßt sich ein besonders einfaches, zugleich aber sehr kompaktes und damit einhergehend gegenüber Störungen wenig empfindliches sowie kostengünstiges Verfahren zur optischen Darstellung von Informationen mit mehreren Projektionsmodulen auf einer transparenten Projektionsfläche in Durchlichtprojektion erhalten. Gleichzeitig läßt sich durch die erfindungsgemäße Ausgestaltung nicht zuletzt aufgrund der nur wenigen einzelnen Bauteile eine in ihrer Bauweise besonders einfache, zugleich kompakte Anordnung zur optischen Darstellung von Informationen auf einer transparenten Projektionsfläche in Durchlichtprojektion mit mehreren Projektionsmodulen erreichen. Infolge der nur wenigen einzelnen Bauteile eines jeden Projektionsmodules ist zugleich die Störanfälligkeit der Anordnung insgesamt sehr reduziert, wenn nicht sogar ausgeschlossen. Die erfindungsgemäße Anordnung besitzt folglich auch eine hohe Lebensdauer. Insofern stellt die Anordnung nach der Erfindung eine sehr kostengünstige Anordnung zur optischen Darstellung von Informationen mit mehreren Projektionsmodulen im Hinblick auf deren Herstellung, Wartung und Reparatur dar. Dies umso mehr, als in aller Regel eine Vielzahl von Projektionsmodulen benötigt wird, um auch eine großflächige Darstellung von Informationen zu ermöglichen.

Durch die Ausnutzung des Vergrößerungseffektes einer Schattenprojektion im divergenten Strahlengang einer Lichtquelle wird erreicht, daß die reellen Bildteile, die pro Projektionsmodul auf einer Projektionsfläche entstehen, derart aneinandergefügt werden, daß ein lückenloses Gesamtbild auf der Projektionsfläche entsteht. Der Abstand zwischen einem Lichtventil, beispielsweise einer Flüssigkristallzelle, und der Pojektionsfläche, der Projektionsabstand, wird in Abhängigkeit vom vorhandenen, optisch nicht nutzbaren umlaufenden Rand der Flüssigkristallzelle, vom Öffnungswinkel der Lichtquelle, beispielsweise eines Lichtwellenleiters, und von der gewünschten Vergrößerung so gewählt, daß die um ca. 10% vergrößerten Schattenbilder aus den Flüssigkristallzellen so aneinandergefügt werden, daß die nicht angesteuerten Randflächen der Flüssigkristallzellen ausgeblendet und die angesteuerten Flächen der Flüssigkristallzellen auf der Projektionsfläche lückenlos aneinandergereiht werden. Da die benötigte Vergrößerung in der Regel kleiner als 10% ist, kann auf weitere optische Hilfsmittel verzichtet werden. Eine geringfügige Unschärfe der Abbildung ist für die Betrachtung aus Entfernungen, wie sie für Großprojektionen üblich sind, bedeutungslos. Es wird ein kompaktes und kostengünstiges Projektionssystem für die großflächige Informationsdarstellung auf der Basis von Flüssigkristallzellen erzielt, mit dem auf einer streuenden Projektionsfläche ein homogenes reelles Bild erzeugt werden kann, bei dem die Modulbegrenzungen nicht sichtbar sind.

Weitere vorteilhafte Ausgestaltungen der Erfindung ergeben sich aus den Unteransprüchen.

Die Erfindung ist nachfolgend anhand eines in den Zeichnungen dargestellten Ausführungsbeispieles einer Anordnung zur optischen Darstellung von Informationen näher erläutert. Es zeigen:
- Fig. 1: die schematische perspektivische Ansicht eines Projektionsmoduls,
- Fig. 2: die schematische Seitenansicht zweier benachbarter Projektionsmodule und
- Fig. 3: die schematische Seitenansicht einer Anordnung mit mehreren Projektionsmodulen.

Die Fig. 1 zeigt zur Verdeutlichung des Prinzips der Bildaufweitung mittels Projektionstechnik die perspektivische Ansicht eines Projektionsmodules 1. Das Projektionsmodul 1 besteht aus einer Lichtquelle 2 mit definierter Abstrahlcharakteristik 2α zur Hinterleuchtung der darzustellenden Information. Im vorliegenden Beispiel besteht die Lichtquelle 2 aus einem Lichtleiterbündel 11 mit einer Abstrahlcharakteristik 2α von ca. 60°. Als Abstrahlcharakteristik 2 α wird der effektive Öffnungswinkel eines Lichtleiters bezeichnet. Der effektive Öffnungswinkel eines Lichtleiters ergibt sich aus der Halbwertsbreite der gemessenen winkelabhängigen Strahlungsverteilung am Lichtleiterausgang, wenn der Lichtleitereingang mit einem Lambert'schen Strahler beleuchtet wird. Die Lichtquelle 2 durchstrahlt eine Flüssigkristallzelle 3, welche einen umlaufenden Kontaktierungsrand 12 aufweist. Die Flüssigkristallzelle 3 wirkt als Lichtventil und enthält die darzustellende Information. Die streuende Projektionsfläche 4 bildet die Betrachtungsebene, auf ihr wird die Information in vergrößertem Maßstab abgebildet. Der Projektionsabstand d zwischen der Projektionsfläche 4 und der Flüssigkeitszelle 3 hängt von dem gewünschten Vergrößerungsfaktor ab.

In der Fig. 2 werden anhand von zwei benachbarten Projektionsmodulen 1 die Zusammenhänge aufgezeigt, die beachtet werden müssen, um mittels mehrerer Projektionsmodule 1 ein lückenloses Gesamtbild einer darzustellenen Information zu bekommen. Die Lichtquellen 2 durchstrahlen jeweils mit einem Öffnungswinkel von ca. 60° jeweils eine Flüssigkristallzelle 3, die jeweils eine Höhe H2 aufweisen und welche Teile der darzustellenden Information enthalten. Wenn eine ca. 10%ige Vergrößerung des Bidlteiles 6 auf der Projektionsfläche 4 erzielt werden soll und wenn beide Bildteile 6 jeder Flüssigkristallzelle 3 lückenlos aneinandergefügt sein sollen, dann muß der Abstand d zwischen den Flüssigkristallzellen 3 und der Projektionsfläche 4 mit der jeweiligen Höhe H1 nach folgender Beziehung gewählt werden:$\text{d =} \frac{\text{H1 - H2}}{\text{2 tan α}} \text{,}$ wobei H1 = 1,1 x H2, 2 α = 60° gewählt sind. In der Praxis hat sich ein Projektionsabstand d von ca. 5 mm bewährt.

Das Verfahren nutzt den Vergrößerungseffekt einer Schattenprojektion im divergenten Strahlengang einer Lichtquelle aus. Die für jedes Einzelmodul 1 eingesetzte Lichtquelle 2 muß diese Bedingung erfüllen, d.h. es können neben den angeführten Ausgängen von Lichtleitern auch Halogenpunktstrahler mit definierter Abstrahlcharakteristik verwendet werden. Die zwischen der Lichtquelle 2 und dem Betrachter 15 angeordnete Projektionsfläche 4 muß eine streuende Fläche , z.B. eine Mattscheibe sein. Die Streucharakteristik kann durch die Verwendung von dünnen, weiß eingefärbten Gläsern oder durch Folien (Opaleffekt) wesentlich verbessert werden. Man kann diesen Effekt auch durch die Kombination einer Streufläche mit einer Fresnel'schen Stufenlinse erreichen. Um die Strahlengänge benachbarter Module 1 zu entkoppeln ist es günstig, jeweils eine Blende 5 in der Ebene des Ansteuerelementes, hier der Flüssigkristallzellen 3, anzuordnen. In der Fig.3 wird die Blende 5 durch die innere Schräge des Gehäuses 8 gebildet. Da die benötigte Vergrößerung in der Regel unter 10% liegt, kann auf weitere optische Hilfsmittel verzichtet werden. Eine geringfügige Unschärfe der Abbildung ist für die Betrachtung aus Entfernungen, wie sie für Großprojektionen üblich sind, bedeutungslos.

In der Fig. 3 ist eine Anordnung mit vier Projektionsmodulen 1 dargestellt, wie sie für eine großflächige Darstellung von Informationen benötigt wird. Jedes Projektionsmodul 1 wird aus einer zentralen Lichtquelleneinheit 9 über flexible Lichtleiter 13, welche in polierten Endstücken 14 münden und die Lichtquelle 2 bilden, mit Licht gespeist. Das Licht tritt aus diesen Endstücken 14 in einem definierten Winkel 2α aus und durchstrahlt die jeweiligen Lichtventile, hier Flüssigkristallzellen 3 so, daß auf der Projektionsfläche 4, welche im definierten Abstand d von den Lichtventilen angeordnet ist, aus den Teilprojektionen der Bildteile 6 für den Betrachter 15 ein homogenes Gesamtbild 7 entsteht. Die einzelnen Projektionsmodule 1 sind in einem Gehäuse 8 zusammengefaßt. Die Ansteuerung der Lichtventile, hier der Flüssigkristallzellen 3, erfolgt über eine Steuerelektronik 10.

### BEZUGSZEICHENLISTE

- 1: Projektionsmodul
- 2: Lichtquelle
- 3: Lichtventil (Flüssigkristallzelle)
- 4: Projektionsfläche
- 5: Blende
- 6: Bildteil
- 7: Gesamtbild
- 8: Gehäuse
- 9: Lichtquelleneinheit
- 10: Steuerelektronik
- 11: Lichtleiterbündel
- 12: Kontaktierungsrand
- 13: Lichtleiter
- 14: Endstück
- 15: Betrachter
- d: Projektionsabstand
- 2α: Abstrahlcharakteristik/Öffnungswinkel
- H1: Höhe des vergrößerten Bildteiles
- H2: Höhe des zu vergrößernden Bildteiles

## Patentansprüche

1. Verfahren zur optischen Darstellung von Informationen auf einer transparenten Projektionsfläche (4) in Durchlichtprojektion mit mehreren Projektionsmodulen (1), wobei von jedem Projektionsmodul (1) eine Schattenprojektion eines Bildteiles (6) auf der Projektionsfläche (4) erzeugt wird, indem Licht aus einer Lichtquelle (2) mit definierter Abstrahlcharakteristik (2a) unmittelbar durch ein steuerbares Lichtventil (3) mit einer der dazustellenden Informationen in Form einer Flüssigkristallzelle auf die dahinter angeordnete Projektionsfläche (4) projiziert wird, und wobei die Schattenprojektionen der Bildteile (6) auf der Projektionsfläche (4) lückenlos zu einem reellen Gesamtbild (7) aneinander gefügt werden.

2. Verfahren nach Anspruch 1, dadurch gekennzeichnet, daß der Projektionsabstand (d) zwischen dem steuerbaren Lichtventil (3) und der Projektionsfläche (4) in Abhängigkeit vom optisch nutzbaren Lichtventil (3), von der Abstrahlcharakteristik (2a) der Lichtquelle (2) und von der gewünschten Vergrößerung gewählt wird.

3. Verfahren nach Anspruch 2, dadurch gekennzeichnet, daß der Projektionsabstand (d) zwischen dem steuerbaren Lichtventil (3) und der jeweiligen Projektionsfläche (6) nach folgender Beziehung gewählt wird:$\text{d =} \frac{\text{H1 - H2}}{\text{2 tan α}} \text{,}$ wobei H1 die Höhe der jeweiligen Projektionsfläche (6) und H2 die Höhe des optisch nutzbaren Lichtventils (3) sind.

4. Verfahren nach einem der Ansprüche 1 bis 3, dadurch gekennzeichnet, daß die jeweiligen Bildteile (6) über ihre jeweilige Schattenprojektion auf der Projektionsfläche (4) bis zu 10% vergrößert werden.

5. Anordnung zur optischen Darstellung von Informationen auf einer transparenten Projektionsfläche (4) in Durchlichtprojektion mit mehreren Projektionsmodulen (1), insbesondere zur Durchführung des Verfahrens nach einem der vorhergehenden Ansprüche, wobei von jedem Projektionsmodul (1) eine Schattenprojektion eines Bildteiles (6) auf der Projektionsfläche (4) erzeugbar ist und wobei die Schattenprojektionen der Bildteile (6) auf der Projektionsfläche (4) zu einem reellen Gesamtbild (7) aneinander fügbar sind, dadurch gekennzeichnet, daß jedes Projektionsmodul (1) eine Lichtquelle (2) mit definierter Abstrahlcharacteristik (2a) und ein steuerbares Lichtventil (3) mit einer der darzustellenden Informationen in Form einer Flüssigkristallzelle umfaßt, durch welches das Licht aus der Lichtquelle (2) unmittelbar auf die dahinter angeordnete Projektionsfläche (4) projizierbar ist, wobei der Projektionsabstand (d) zwischen dem steuerbaren Lichtventil (3) und der Projektionsfläche (4) so gewählt ist, daß die auf der Projektionsfläche (4) projizierten Bildteile (6) benachbarter Projektionsmodule (1) lückenlos aneinander grenzen.

6. Anordnung nach Anspruch 5, dadurch gekennzeichnet, daß die Lichtquelle (2) der Ausgang eines Lichtwellenleiters (13) ist.

7. Anordnung nach Anspruch 5, dadurch gekennzeichnet, daß die Lichtquelle (2) ein Halogenpunktstrahler ist.

8. Anordnung nach einem der Ansprüche 5 bis 7, dadurch gekennzeichnet, daß das steuerbare Lichtventil (3) in Form einer Flüssigkristallzelle über eine Steuerelektronik (10) steuerbar ist.

9. Anordnung nach einem der Ansprüche 5 bis 8, dadurch gekennzeichnet, daß die Projektionsfläche (4) eine Streufläche ist.

10. Anordnung nach Anspruch 9, dadurch gekennzeichnet, daß die Streufläche aus einer Folie gebildet ist oder aus Opalglas besteht.

11. Anordnung nach einem der Ansprüche 5 bis 10, dadurch gekennzeichnet, daß die Projektionsfläche (4) aus einer Sandwichkombination von Streuflächen und Fresnellinsen besteht.

12. Anordnung nach einem der Ansprüche 5 bis 11, dadurch gekennzeichnet, daß zwischen der Lichtquelle (2) und dem Lichtventil (3) in der Ebene des Lichtventils (3) eine Blende (5) angeordnet ist.

13. Anordnung nach einem der Ansprüche 5 bis 12, dadurch gekennzeichnet, daß die Projektionsmodule (1) in Zeilen und Spalten angeordnet sind.

## Claims

1. A process for optically displaying information on a transparent projected area (4) in rear projection with several projection modules (1), wherein a shadow projection of a part (6) of a picture is produced on the projected area (4) by means of each projection module (1) in that light from a light source (2) having a defined radiation characteristic (2a) directly is projected through a controllable light valve (3) in form of a liquid crystal cell with one of the information to be displayed, onto the projected area (4) arranged behind and wherein the shadow projections of the parts (6) of the picture are combined with each other continuously on the projected area (4) to a real overall picture (7).

2. The process of claim 1, characterized in that the projecting distance (d) between the controllable light valve (3) and the projected area (4) is selected in dependence of the optically useful light valve (3), the radiation characteristic (2a) and the desired magnification.

3. The process of claim 2, characterized in that the projecting distance (d) between the controllable light valve (3) and the respective projecting area (6) is selected according to the following relationship:$\text{d =} \frac{\text{H1 - H2}}{\text{2 tanα}} \text{,}$ where H1 is the height of the respective projecting area (6) and H2 is the height of the optically useful light valve (3).

4. The process of any of claims 1 to 3, characterized in that the respective parts (6) of a picture are magnified by up to 10 % by their respective shadow projection on the projected area (4).

5. A device for optically displaying information on a transparent projected area (4) in rear projection with several projection modules (1), particularly for conducting the process of any of the preceding claims, wherein a shadow projection of a part (6) of a picture on the projected area (4) is producible by each projection module (1), and wherein the shadow projections of the parts (6) of a picture can be combined to a real overall picture (7) on the projected area (4), characterized in that each projection module (1) comprises a light source (2) having a defined radiation characteristic (2a) and a controllable light valve (3) in the form of a liquid crystal cell with one of the information to be displayed, through which the light from the light source (2) directly can be projected onto the projected area (4) arranged behind, wherein the projecting distance (d) between the controllable light valve (3) and the projected area (4) is selected such that the parts (6) of a picture projected onto the projected areas (4) of adjacent projection modules (1) are continuously adjoined.

6. The device of claim 5, characterized in that the light source (2) is the output of an optical waveguide (13).

7. The device of claim 5, characterized in that the light source (2) is halogen spot projector.

8. The device of any of claims 5 to 7, characterized in that the controllable light valve (3) in form of liquid crystal cell is controllable by means of a control electronics (10).

9. The device of any of claims 5 to 8, characterized in that the projected area (4) is a scattering area.

10. The device of claim 9, characterized in that the scattering area is formed of a foil or consists of opal glass.

11. The device of any of claims 5 to 10, characterized in that the projected area (4) consists of a sandwich combination of scattering areas and Fresnel lenses.

12. The device of any of claims 5 to 11, characterized in that between the light source (2) and the light valve (3) a screen (5) is arranged in the plane of the light valve (3).

13. The device of any of claims 5 to 12, characterized in that the projection modules (1) are arranged in lines and columns.

## Revendications

1. Procédé pour la représentation optique d'informations sur une surface de projection transparente (4) par projection en transparence avec plusieurs modules de projection (1), dans lequel une projection lumineuse d'une partie d'image (6) est formée par chaque module de projection (1) sur la surface de projection (4), la lumière provenant d'une source lumineuse (2) avec une caractéristique d'émission définie (2a) étant projetée directement par une diode lumineuse commandée (3) comprenant une information à représenter, formée par une cellule à cristaux liquides, sur la surface de projection (4) située en arrière, les projections lumineuses des parties d'image (6) sur la surface de projection (4) étant réunies les unes aux autres sans discontinuité en formant une image globale réelle (7).

2. Procédé selon la revendication 1, caractérisé en ce que la distance de projection (d) entre la diode lumineuse commandée (3) et la surface de projection (4) est déterminée en fonction de la diode lumineuse (3) optiquement utilisable, de la caractéristique d'émission (2a) de la source lumineuse (2) et du grossissement souhaité.

3. Procédé selon la revendication 2, caractérisé en ce que la distance de projection (d) entre la diode lumineuse commandée (3) et la surface de projection (6) correspondante est définie par la relation suivante :$\text{d =} \frac{\text{H1 - H2}}{\text{2 tanα}} \text{,}$ où H1 est la hauteur de la surface de projection correspondante (6) et H2 est la hauteur de la diode lumineuse (3) optiquement utilisable.

4. Procédé selon l'une des revendications 1 à 3, caractérisé en ce que les différentes parties d'image (6) sont agrandies au plus de 10 % par leur projection lumineuse correspondante sur la surface de projection (4).

5. Dispositif pour la représentation optique d'informations sur une surface de projection transparente (4) par projection en transparence avec plusieurs modules de projection (1), en particulier pour l'exécution du procédé selon l'une des revendications précédentes, dans lequel une projection lumineuse d'une partie d'image (6) est formée sur la surface de projection (4) par chaque module de projection (1) et les projections lumineuses des parties d'image (6) peuvent être réunies sur la surface de projection (4) en une image globale réelle (7), caractérisé en ce que chaque module de projection (1) comprend une source lumineuse (2) ayant une caractéristique d'émission définie (2a) et une diode lumineuse commandée (3) comprenant l'une des informations à représenter, formée par une cellule à cristaux liquides, par laquelle la lumière provenant de la source lumineuse (2) est projetable directement sur la surface de projection (4) disposée en arrière, la distance de projection (d) entre la diode lumineuse commandée (3) et la surface de projection (4) étant choisie de sorte que les parties d'image (6) projetées sur la surface de projection (4) par des modules de projection voisins (1) sont réunies sans discontinuité.

6. Dispositif selon la revendication 5, caractérisé en ce que la source lumineuse (2) est formée par la sortie d'une fibre optique (13).

7. Dispositif selon la revendication 5, caractérisé en ce que la source lumineuse (2) est formée par un moyen ponctuel d'éclairage halogène.

8. Dispositif selon l'une des revendications 5 à 7, caractérisé en ce que la diode lumineuse commandée (3) formée par une cellule à cristaux liquides est pilotable par une électronique de commande (10).

9. Dispositif selon l'une des revendications 5 à 8, caractérisé en ce que la surface de projection (4) est une surface diffusante.

10. Dispositif selon la revendication 9, caractérisé en ce que la surface diffusante est formée par une feuille ou est constituée d'un verre opalin.

11. Dispositif selon l'une des revendications 5 à 10, caractérisé en ce que la surface de projection (4) est formée d'une combinaison en sandwich de surfaces diffusantes et de lentilles de Fresnel.

12. Dispositif selon l'une des revendications 5 à 11, caractérisé en ce qu'un diaphragme (5) est disposé entre la source lumineuse (2) et la diode lumineuse (3) dans le plan de la diode lumineuse (3).

13. Dispositif selon l'une des revendications 5 à 12, caractérisé en ce que les modules de projection (1) sont agencés en lignes et en colonnes.
